# EUROPÄISCHE PATENTSCHRIFT

(11) **EP 0 398 937 B1**
(45) Veröffentlichungstag und Bekanntmachung des Hinweises auf die Patenterteilung: **05.08.1992**
(21) Anmeldenummer: 89901964.0
(22) Anmeldetag: 25.11.1988
(51) Int. Cl.: E04F 13/06, E04G 21/30, E06B 1/62, E04F 19/04

(54) **SCHUTZLEISTE FÜR DIE HERSTELLUNG EINES PUTZANSCHLUSSES BEIM MAUERPUTZVORGANG**
PROTECTIVE LATH MAKING A PLASTER JOINT WHEN PLASTERING A WALL
BANDE DE PROTECTION POUR JONCTIONS DE CREPI LORS DU CREPISSAGE

(30) Priorität: 25.11.1987 DE 3739912
(43) Veröffentlichungstag der Anmeldung: 28.11.1990
(73) Patentinhaber: Braun, August, 66440 Blieskastel (DE)
(72) Erfinder: Braun, August, 66440 Blieskastel (DE)
(74) Vertreter: Klunker . Schmitt-Nilson . Hirsch
(86) Internationale Anmeldenummer: EP8801074
(87) Internationale Veröffentlichungsnummer: WO8904897

(56) Entgegenhaltungen:
- CH-A- 392 025
- DE-A- 1 906 455
- DE-A- 3 318 586
- DE-B- 1 182 410
- DE-U- 8 225 357
- DE-U- 8 611 867
- DE-U- 8 702 045
- FR-A- 2 151 964
- NL-A- 790 965
- US-A- 1 782 147
- US-A- 2 191 660

## Beschreibung

Die Erfindung bezieht sich auf eine Schutzleiste für die Herstellung eines Putzanschlusses beim Mauerputzvorgang an ein Bauteil aus anderem Material. Dieses Bauteil besteht beispielsweise aus Holz, Kunststoff oder Metall Bei diesem Bauteil handelt es sich vorzugsweise um Fensterrahmen, Türrahmen oder Sparrenköpfe.

Traditionell hat man den Mauerputz direkt bis an das Bauteil herangeputzt, was zu erheblicher Verschmutzung des Bauteils geführt hat und nicht zu einer dauerhaften und dichten Verbindung zwischen dem Mauerputz und dem Bauteil geführt hat.

Aus dem DE-GM-82 25 357 ist eine Schutzleiste aus Metall bekannt, die an das Bauteil angeklebt wird. An der Schutzleiste ist der Rand eines Armierungsgewebes angeklebt, das beim Mauerputzvorgang in die Putzschicht eingebettet wird Dabei wird nach wie vor der Oberputz über die Metallschiene und das darunterliegende Klebeband unmittelbar bis an das Bauteil herangeputzt, wodurch im dortigen Bereich keine feste Verbindung zu dem Bauteil besteht. Damit ist das Problem des aus der Praxis bekannten sog Abrisses ungelöst, da sich die von solchen Bauteilen ausgehenden Erschütterungen direkt auf den Oberputz übertragen Ferner wird das Armierungsgewebe dort seitlich aus der Verbindung zwischen der Metallschiene und dem Klebeband herausgeführt, so daß dessen Einbettung in die je nach Herstellervorschrift unterschiedlich dicke Spachtelmassenschicht nicht genügend variabel durchgeführt werden kann. Außerdem gibt es keinen Schutz gegen Verschmutzung oder Beschädigung des Bauteils.

Aus dem DE-GM 86 11 867 ist eine Schutzleiste aus Kunststoff bekannt, die aufgrund ihrer Gestalt und Breite einen Schutz gegen Verschmutzung oder Beschädigung des Bauteils bietet. Diese Schutzleiste weist jedoch kein Armierungsgewebe auf.

Gegenstand der Erfindung ist eine Schutzleiste für die Herstellung eines Putzanschlusses an ein Bauteil aus anderem Material, insbesondere an einen Fenster- oder Türrahmen, mit folgenden Merkmalen:
a) die Schutzleiste weist ein Unterteil aus Kunststoff und ein Oberteil aus Kunststoff auf;
b)das Unterteil ist mit einem Klebeband zum Ankleben an das Bauteil versehen;
c) zwischen dem Unterteil und dem Oberteil ist ein Armierungsgewebe zur Einbettung in den anschließenden Putz festgeklemmt;
d) das Unterteil ist mit dem Oberteil formschlüssig federnd verrastet;
e) die Schutzleiste weist eine seitliche Schutzlasche zum Schützen des Bauteils auf, die über einen Kerbeinschnitt von Hand abbrechbar ist.

Bei der erfindungsgemäßen Schutzleiste ist jeglicher Kontakt von Putzmaterialien mit dem anderen Bauteil unterbunden. Die von diesem Bauteil ausgehenden Erschütterungen werden sicher von dem Putzauftrag ferngehalten und können sich nicht dorthin übertragen. Nach Abschluß des Mauerputzvorgangs bildet der dann noch einzig sichtbare Kunstharz der Schutzleiste, die Abziehkante, eine saubere Begrenzung des Leibungsputzes, die auch späterhin eine leichte und bessere Pflege der Fenster- oder Türrahmen ermöglicht.

Besonders günstig läßt sich die erfindungsgemäße Schutzleiste einsetzen, wenn die an das Bauteil anschließende Wand mit einem mineralischen oder organischen Vollwärmeschutzsystem versehen ist. Bei diesen Systemen ist häufig das Armierungsgewebe wünschenswert, um die Verankerung der Putzschicht auf der Wärmeisolationsschicht sicherzustellen. Im Bereich des Anschlusses der Putzschicht an das andere Bauteil ist das Eindringen von Feuchtigkeit ausgeschlossen. Das Unterteil und das Oberteil der Schutzleiste sind vorzugsweise aus hartem Kunstharz über einen Extruder in eine Durchlaufform gespritzt. Die Schutzlasche hat vorzugsweise ein T-förmiges Profil. Das Armierungsgewebe besteht vorzugsweise aus kunstharzummanteltem Seidenglas. Auf der Schutzlasche ist vorzugsweise auf der dem Bauteil abgewandten Seite ein Klebeband vorgesehen, so daß dort eine Schutzfolie für die Fensteröffnung oder die Türöffnung aufgeklebt werden kann. Das Armierungsgewebe bewirkt, daß der Putz beim Schwinden weder in seinem Inneren noch zur Schutzleiste hin Risse bekommt und undicht wird.

Anspruch 2 beschreibt ein erstes Ausführungsbeispiel, bei dem die Einraststelle dem Mauerwerk zugewandt ist und das andere Ende des ebenfalls aus hartem Kunstharz bestehenden Oberteils unter Zwischenlage des Armierungsgewebes in eine hinterschnittene Seitenwand des Unterteils eingreift.

Nach Anspruch 3 fluchten dabei die der Putzschicht zugewandten Oberflächen von Ober- und Unterteil im angedrückten und eingerasteten Zustand wenigstens näherungsweise. Zum Erleichtern des Einrastens ist nach Anspruch 4 das Nasenstück etwa halbkreisförmig abgerundet und das dazugehörige Ende des Oberteils oben entsprechend eingeschnitten Anspruch 5 beschreibt ein zweites Ausführungsbeispiel, nach dem das Oberteil in das Unterteil von etwa gleicher Wandstärke übergeht, das über ein Verbindungsstück von verminderte Wandstärke umklappt und unter Zwischenlage des Armierungsgewebes angedrückt wird und mit einem freien Ende in das hinterschnittene Nasenstück der dem Mauerwerk abgewandten Seitenwand federnd einrastet.

Die Ansprüche 6 und 7 geben für beide Ausführungsbeispiele an, auf welche Weise das Oberteil unter Zwischenlage des Armierungsgewebes an das Unterteil vorteilhaft angedrückt wird.

Die im Anspruch 8 angeführte Faserplatte, die nach Anspruch 9 zusammen mit dem herausragenden Teil des Armierungsgewebes in eine Spachtelmassenschicht eingebettet ist, hat Wärmedämmungsfunktion.

Besondere Putzarten, insbesonder solcher mineralischer Art, erfordern eine breite Auflagefläche an der dem Mauerwerk abgewandten Seitenwand; zur Ersparnis von teurem Kunstharzwerkstoff und somit auch zur Schonung von Rohstoffen, wird dann nach Anspruch 10 eine inne Aussparung vorgesehen.

Nach Anspruch 11 dient die Außenseite der dem Mauerwerk abgewandten Seitenwand der Schutzleiste in bekannter Weise als Abziehkante für den Oberputz; diese Außenseite ist zugleich Begrenzungsschutz beim Säubern der Fenster- und Türrahmen.

Nach Anspruch 12 soll die Vorderseite der dem Mauerwerk abgewandten Außenwand mit Dreiecks-Höckern ausgebildet sein. Diese Außenwand ist der Bewitterung ausgesetzt und an deren Vorderseite schließt der Putz an. Durch die Dreiecks-Höcker wird eine Verzahnung mit dem Putz herbeigeführt.

Nach Anspruch 13 soll die Schutzlasche einen nach innen gerichteten Steg von solcher Höhe tragen, welche der Stärke des weichen Klebebandes entspricht, damit Schutzleiste und Schutzlasche in einer Ebene liegen, wenn die Schutzfolie angebracht wird.

Die in den Ansprüchen 14 bis 16 angeführten Merkmale bezüglich des zum Befestigen der Schutzleiste dienenden weichen Bands sollen davor schützen, daß sich diese durch die permanent auftretenden Erschütterugen vom Putz löst.

Die Erfindung wird anhand einer Querschnittszeichnung mit zwei Ausführungsbeispielen näher erläutert; dabei zeigt
Figur 1 - die zu schützende Vorrichtung mit dem in dem Unterteil eingedrückten Oberteil,
Figur 2 - mit einem über das Unterteil umgeklappten Oberteil und zwar jeweils mit breiter Auflagefläche für die Faserplatte und den Putz, mit der in diesem Teil inneren Aussparung,
Figur 2a - dagegen mit schmaler Auflagefläche für den Putz und ohne die innere Aussparung

Nach Figur 1 ist eine Schutzleiste (1) aus hartem Kunstharz mittels eines gleich breiten und langen Bands (2) mit beidseitiger Klebeschicht (2a) aus geschäumten, also weichem Kunstharz an einem Fensteroder Türrahmen (3) befestigt und zusammen mit diesem mit seitlichem Abstand A, der mit Kontaktschaum oder Isolierwolle (10) ausgefüllt ist, im Mauerwerk (5) gelagert. Dichtheit des Mauerputzes gegen von außen her ankommende Feuchtigkeit wird dadurch erreicht, daß an das jenes Klebeband tragende Unterteil (1d) der Schutzleiste (1) unter Zwischenlage eines bin in die Putzschicht (6, 6a) hineinreichenden Armierungsgewebes (8) aus kunstharzummanteltem Seidenglas ein ebenfalls aus hartem Kunstharz bestehendes Oberteil (1b) angedrückt ist, das mit einem Ende (1b′) in ein hinterschnittenes Nasenstück (1a˝) von Halbkreisform der dem Mauerwerk zugewandten Seitenwand (1a) des Unterteils (1d) federnd eingerastet ist. Das andere Ende (1b˝) des Oberteils greift unter Zwischenlage des von hier aus in die Putzschicht eindringenden Armierungsgewebes in eine hinterschnittene Seitenwand (1c) des Unterteils ein. In diesem angedrückten und eingerastetem Zustand fluchten die der Putzschicht zugewandten Oberflächen von Ober- und Unterteil (1b, 1d). Das eingerastete Ende des Oberteils (1b′) ist entsprechend dem halbkreisförmigen Nasenstück (1a˝) oben abgerundet und nach innen zu abgeschrägt.

An die Oberfläche des Oberteils (1b), die vorzugsweise glatt ist, aber auch aufgerauht oder gerillt sein kann, stößt eine am Mauerwerk (5) angeklebte wärmedämmende Faserplatte (9) an, die zusammen mit dem herausragenden Teil des Armierungsgewebes (8) in eine Spachtelmassenschicht (6a) eingebettet ist. Eine innere Aussparung (1e) ist von der dem Mauerwerk (5) abgewandten Seitenwand (1c) vorgesehen, deren Außenkante (1a′) in bekannter Weise als Abziehkante für den Oberputz dient.

Die Schutzleiste (1) trägt eine über einen Kerbeinschnitt (4a) von Hand leicht abbrechbare Schutzlasche (4), die teilweise über die Breite des Fensteroder Türrahmens (3) reicht; ferner trägt sie einen dorthin weisenden Steg (4a), dessen Höhe der stärke des Klebands (2) entspricht. Durch den Steg (4a) liegt die Schutzlasche (4) parallel zu dem darunterliegenden Bauteil (3), sodaß mit der Schutzleiste (1) der gegenüberliegenden Leibungsseite Höhengleichheit besteht, und die auf das Adhäsiv-Klebeband (4b) anzudrückende Schutzfolie (7) in einer Ebene über den Bauteilen (3) liegt.

Nach Beendigung des Mauerputzvorgangs wird die Schutzfolie (7) abgezogen, und die Schutzlasche (4) wird am Kerbeinschnitt (4a) von Hand abgebrochen oder abgezogen.

Nach Figur 2 wird die Dichtheit des Mauerputzes dadurch erreicht, daß das jenes Klebeband (2) tragende Unterteil (1d) der Schutzleiste (1) in ein Oberteil (1b) von etwa gleicher Wandstärkz übergeht, das über ein Verbindungsstück (1c) von verminderter Wandstärke S umgeklappt und unter Zwischenlage des von hier aus in die Putzschicht eindringenden Armierungsgewebes (8) an jenes Oberteil angedrückt und mit einem freien Ende (1b′) in ein hinterschnittenes Nasenstück (1a˝) der dem Mauerwerk (5) abgewandten Seitenwand (1a) eingerastet ist. Dabei wird das nach innen zu abgeschrägte freie Ende (1b′) dieses Oberteils über das zur Putzschicht (6, 6a) hin abgerundete Nasenstück gedrückt.

Auch hier stößt an die Oberfläche des Oberteils (1b) eine am Mauerwerk (5) angeklebte wärmedämmende Faserplatte (9) an, die zusammen mit dem herausragenden Teil des Armierungsgewebes (8) in eine Spachtelmassenschicht (6a) eingebettet ist. Eine innere Aussparung (1e) ist in der dem Mauerwerk abgewandten Seitenwand (1a) vorgesehen, deren Außenseite (1a) in bekannter Weise als Abziehkante für den Oberputz dient und deren Vorderkante mit den Dreiecks-Höckern (1f) mit dem Putz eine Verzahnung bilden.

Figur 2a unterscheidet sich nur dadurch, daß die Auflagefläche der Seitenwand (1a) für den Putz (6) so schmal ist, daß eine innere Aussparung eventuell entbehrlich ist.

Bei Figur 2 und 2a ist die Schutzlasche (4) wie bei Figur 1 ausgebildet.

## Patentansprüche

1. Schutzleiste für die Herstellung eines Putzanschlusses an ein Bauteil aus anderem Material, insbesondere an einen Fenster- oder Türrahmen, mit folgenden Merkmalen:
a) die Schutzleiste (1) weist ein Unterteil (1d) aus Kunststoff und ein Oberteil (1b) aus Kunststoff auf;
b) das Unterteil (1d) ist mit einem Klebeband (2) zum Ankleben an das Bauteil (3) versehen;
c) zwischen dem Unterteil (1d) und dem Oberteil (1b) ist ein Armierungsgewebe (8) zur Einbettung in den anschließenden Putz (6, 6a) festgeklemmt;
d) das Unterteil (1d) ist mit dem Oberteil (1b) formschlüssig federnd verrastet;
e) die Schutzleiste (1) weist eine seitliche Schutzlasche (4) zum Schützen des Bauteils (3) auf, die über einen Kerbeinschnitt von Hand abbrechbar ist.

2. Schutzleiste nach Anspruch 1, dadurch gekennzeichnet, daß die Einraststelle dem Mauerwerk (5) zugewand ist und daß das andere Ende (1b˝) des Oberteils (1b) unter Zwischenlage des Armierungsgewebes (8) in eine hinterschnittene Seitenwand (1c) des Unterteils (1d) eingreift (Figur 1).

3. Schutzleiste nach Anspruch 2, dadurch gekennzeichnet, daß im angedrückten und eingerasteten Zustand die der Putzschicht (6, 6a) zugewandten Oberflächen von Ober- und Unterteil annähernd fluchten.

4. Schutzleiste nach Anspruch 2 oder 3, dadurch gekennzeichnet, daß das Nasenstück (1a˝) oben etwa halbkreisförmig abgerundet und das dazugehörige Ende des Oberteils (1b) oben entsprechend eingeschnitten ist (Figur 1).

5. Schutzleiste nach Anspruch 1, dadurch gekennzeichnet, daß das Unterteil (1d) in das Oberteil (1b) von etwa gleicher Wandstärke übergeht, das über ein Verbindungsstück (1c) von verminderter Wandstärke (S) umgeklappt und unter Zwischenlage des Armierungsgewebes (8) angedrückt wird und mit seinem freien Ende (1b′) in das hinterschnittene Nasenstück (1a˝) der dem Mauerwerk (5) abgewandten Seitenwand (1a) federnd einrastet (Figur 2, 2a).

6. Schutzleiste nach Anspruch 5, dadurch gekennzeichnet, daß das Nasenstück (1a˝) zur Putzschicht (6) hin abgerundet ist.

7. Schutzleiste nach Anspruch 4 oder 6, dadurch gekennzeichnet, daß das freie Ende (1b′) des Oberteils (1b) nach innen zu abgeschrägt ist.

8. Schutzleiste nach einem der Ansprüche 1 bis 7, dadurch gekennzeichnet, daß an das gegebenenfalls aufgerauhte oder gerillte Oberteil (1b) eine am Mauerwerk (5) angeklebte Faserplatte (9) anstößt.

9. Schutzleiste nach Anspruch 8, dadurch gekennzeichnet, daß die Faserplatte (9) zusammen mit dem herausragenden Teil des Armierungsgewebes (8) in eine Spachtelmassenschicht (6a) eingebettet ist.

10. Schutzleiste nach einem der Ansprüche 1 bis 9, dadurch gekennzeichnet, daß die dem Mauerwerk (5) abgewandte Seitenwand (1a) eine innere Aussparung (1e) aufweist (Figur 2).

11. Schutzleiste nach einem der Ansprüche 1 bis 10, dadurch gekennzeichnet, daß die Außenseite (1a′) der dem Mauerwerk (5) abgewandten Seitenwand (1a) in bekannter Weise als Abziehkante für den Oberputz dient (Figur 1 sowie 2 und 2a).

12. Schutzleiste nach einem der Ansprüche 1 - 11, dadurch gekennzeichnet, daß die Vorderseite (1f) der dem Mauerwerk abgewandten Seitenwand (1a) mit Dreiecks-Höckern (1f′) versehen ist.

13. Schutzleiste nach einem der Ansprüche 1 bis 12, dadurch gekennzeichnet, daß die Schutzlasche (4) einen zu genannten Bauteil (3) anderen Materials, nämlich einem Fenster- oder Türrahmen oder Sparrenkopf hinweisenden Steg (4a) trägt, dessen Höhe der Stärke des Bands (2) entspricht. Die glatte Fläche der dem Steg (4a) gegenüberliegenden Seite trägt ein Adhäsiv-Klebeband (4b) auf welchem die Schutzfolie durch Andrücken befestigt wird.

14. Schutzleiste nach einem der Ansprüche 1 bis 13, dadurch gekennzeichnet, daß das zu deren Ankleben dienende Band (2) aus geschäumtem, also weichem Kunstharz besteht und beidseitig eine Klebeschicht (2a) trägt.

15. Schutzleiste nach Anspruch 14, dadurch gekennzeichnet, daß das Klebeband (2) je nach aufzubringendem Putz und dessen Putzart mit einer Stärke, je nach Intensität der von den Bauteilen (3) ausgehenden Schwingungen bezw. Erschütterungen, in einer Stärke von 0,8 bis 8 mm ausgebildet ist.

16. Schutzleiste nach einem der Ansprüche 1 bis 15, dadurch gekennzeichnet, daß sich das weiche Klebeband (2) vorzugsweise über deren ganze Länge und Breite erstreckt.

## Claims

1. A protective lath for making a plaster joint to a building component of different material, in particular to a window or door frame, comprising the following features:
a) the protective lath (1) has a bottom part (1d) of plastics material and a top part (1b) of plastics material;
b) the bottom part (1d) is provided with an adhesive strip (2) for adhering to the building component (3);
c) a reinforcing fabric (8) is clamped between bottom (1d) and top (1b) parts for being embedded in the adjoining plaster (6, 6a);
d) the bottom part (1d) is resiliently latched to the top part (1b) in positive engagement;
e) the protective lath (1) has a lateral protective tab (4) for protecting the building component (3), which can be broken off by hand via a notch-type incision.

2. A protective lath according to claim 1, characterized in that the latching location is adjacent the walling (5) and that the other end (1b˝) of the top part (1b) engages an undercut side wall (1c) of the bottom part (1d) with the reinforcing fabric (8) being interposed therebetween (Fig. 1).

3. A protective lath according to claim 2, characterized in that, in the pressed-on and latched condition, the surfaces of top and bottom parts adjacent the plaster layer (6, 6a) are approximately aligned with each other.

4. A protective lath according to claim 2 or 3, characterized in that the nose piece (1a˝) is rounded in approximately semicircular manner at its top and the associated end of the top part (1b) is cut in corresponding manner at its top (Fig, 1).

5. A protective lath according to claim 1, characterized in that the bottom part (1d) merges with the top part (1b) of approximately the same wall thickness, said top part (1b) being folded over at a connecting piece (1c) of reduced wall thickness (S) and being pressed on with the reinforcing fabric (8) interposed therebetween,and having its free end (1b′) resiliently latched in the undercut nose piece (1a˝) of the side wall (1a) distal from the walling (5) (Figs. 2, 2a).

6. A protective lath according to claim 5, characterized in that the nose piece (1a˝) is rounded in the direction towards the plaster layer (6).

7. A protective lath according to claim 4 or 6, characterized in that the free end (1b′) of the top part (1b) is slanted towards the inside.

8. A protective lath according to any one of claims 1 to 7, characterized in that a fiber plate (9) adhered to the walling (5) abuts the optionally roughened or corrugated top part (1b).

9. A protective lath according to claim 8, characterized in that the fiber plate (9) is embedded in a primer layer (6a) together with the projecting part of the reinforcing fabric (8).

10. A protective lath according to any one of claims 1 to 9, characterized in that the side wall (1a) distal from the walling (5) has an inner cavity (1e) (Fig. 2).

11. A protective lath according to any one of claims 1 to 10, characterized in that the outer side (1a′) of the side wall (1a) distal from the walling (5) serves in known manner as an alignment edge for the top Plaster (Fig. 1 as well as Figs. 2 and 2a).

12. A protective lath according to any one of claims 1 to 11, characterized in that the front side (1f) of the side wall (1a) distal from the walling is provided with elevations (1f′) of triangular configuration.

13. A protective lath according to any one of claims 1 to 12, characterized in that the protective tab (4) carries a web (4a) which faces towards said building component (3) of different material, namely a window or door frame or a rafter end, and which has a height corresponding to the thickness of the strip (2), with the smooth surface of the side opposite to the web (4a) carrying an adhesive tape (4b) to which the protective film is attached by pressing it on.

14. A protective lath according to any one of claims 1 to 13, characterized in that the strip (2) serving for adhering the lath consists of foamed and, thus, soft synthetic resin and carries an adhesive layer (2a) on both sides thereof.

15. A protective lath according to claim 14, characterized in that the adhesive strip (2), depending on the plaster to be applied and on the type of plastering, as well as on the intensity of the oscillations or vibrations originating from the building components (3), is formed with a thickness of 0.8 to 8 mm.

16. A protective lath according to any one of claims 1 to 15, characterized in that the soft adhesive strip (2) extends preferably across the entire length and width of said lath.

## Revendications

1. Bande de protection pour réaliser une jonction de crépi sur un élément de construction en un autre matériau, notamment sur un cadre de fenêtre ou de porte, présentant les caractéristiques suivantes:
a) la bande de protection (1) comprend une partie inférieure (1d) en matière synthétique et une partie supérieure (1b) en matière synthétique;
b) la partie inférieure (1d) est munie d'une bande collante (2) prévue pour être collée sur l'élément de construction (3);
c) entre la partie inférieure (1d) et la partie supérieure (1b) est collé un tissu d'armure (8) destiné à être noyé dans le crépi (6, 6a) qui s'y raccorde;
d) la partie inférieure (1d) est bloquée élastiquement et par concordance de formes avec la partie supérieure (1b);
e) la bande de protection (1) comprend une patte de protection latérale (4) destinée à protéger l'élément de construction (3) et pouvant être brisée à là main au niveau d'une entaille.

2. Bande de protection selon la revendication 1, caractérisée en ce que l'emplacement de l'encliquetage est tourné vers le mur de maçonnerie et en ce que l'autre extrémité (1b˝) de la partie supérieure (1b) pénètre avec interposition du tissu d'armure (8) dans une paroi latérale en contre-dépouille (1c) de la partie inférieure (1d) (figure 1).

3. Bande de protection selon la revendication 2, caractérisée en ce qu'à l'état pressé en place et encliqueté, les surfaces de la partie supérieure et de la partie inférieure qui sont tournées vers la couche de crépi (6, 6a) sont approximativement au même niveau.

4. Bande de protection selon la revendication 2 ou 3, caractérisée en ce que la partie de nez (1a˝) est arrondie à sa partie supérieure sensiblement sous la forme d'un demi-cercle et l'extrémité associée de la partie supérieure (1b) est découpée à sa partie supérieure de façon correspondante (figure 1).

5. Bande de protection selon la revendication 1, caractérisée en ce que la partie inférieure (1d) est raccordée à la partie supérieure (1b) qui a sensiblement la même épaisseur de paroi, est rabattue au moyen d'un élément de liaison (1c) de plus faible épaisseur de paroi (S) et est pressée avec interposition d'un tissu d'armure (8), et s'enclenche élastiquement par son extrémité libre (1b′) dans l'élément en forme de nez (1a˝) en contre-dépouille de la paroi latérale (1a) qui est à l'opposé du mur de maçonnerie (5) (figures 2, 2a).

6. Bande de protection selon la revendication 5, caractérisée en ce que l'élément en forme de nez (1a˝) est arrondi en direction de la couche de crépi (6).

7. Bande de protection selon la revendication 4 ou 6, caractérisée en ce que l'extrémité libre (1b′) de la partie supérieure (1b) est biseautée vers l'intérieur,

8. Bande de protection selon l'une quelconque des revendications 1 à 7, caractérisée en ce qu'une plaque en fibres (9) qui est collée sur le mur de maçonnerie (5) vient buter contre la partie supérieure (1b) éventuellement rendue rugueuse ou striée.

9. Bande de protection selon la revendication 8, caractérisée en ce que la plaque en fibres (9) est noyée avec la partie en saillie du tissu d'armure (8) dans une couche en mastic (6a).

10. Bande de protection selon l'une quelconque des revendications 1 à 9, caractérisée en ce que la paroi latérale (1a) qui est à l'opposé du mur de maçonnerie (5) comprend un évidement interne (1e) (figure 2).

11. Bande de protection selon l'une quelconque des revendications 1 à 10, caractérisée en ce que le côté extérieur (1a′) de la paroi latérale (1a) qui est à l'opposé du mur de maçonnerie (5) sert de façon connue de bord de nivelage pour le crépi supérieur (figures 1 ainsi que 2 et 2a).

12. Bande de protection selon l'une quelconque des revendications 1 à 11, caractérisée en ce que le côté avant (1f) de la paroi latérale (1a) qui est à l'opposé du mur de maçonnerie est muni de bossages de forme triangulaire (1f′).

13. Bande de protection selon l'une quelconque des revendications 1 à 12, caractérisée en ce que la patte de protection (4) comprend une nervure tournée vers ledit élément de construction (3) en un autre matériau, soit un cadre de fenêtre ou de porte soit une tête de chevron, dont la hauteur correspond à l'épaisseur de la bande (2). La surface lisse du côté qui est à l'opposé de la nervure (4a) supporte une bande adhésive (4b) sur laquelle la feuille de protection est fixée par pression.

14. Bande de protection selon l'une quelconque des revendications 1 à 13, caractérisée en ce que la bande (2) qui sert à son collage est constituée en une résine synthétique mousse, c'est-à-dire molle, et supporte de chaque côté une couche de colle (2a).

15. Bande de protection selon la revendication 14, caractérisée en ce que la bande collante (2) présente une épaisseur comprise entre 0,8 et 8 mm en fonction du crépi à appliquer et de son type et en fonction de l'intensité des oscillations ou des secousses provenant de l'élément de construction (3).

16. Bande de protection selon l'une quelconque des revendications 1 à 15, caractérisée en ce que la bande collante de consistance molle (2) s'étend de préférence sur la totalité de sa longueur et de sa largeur.
